# EUROPÄISCHE PATENTSCHRIFT

(11) **EP 0 478 882 B1**
(45) Veröffentlichungstag und Bekanntmachung des Hinweises auf die Patenterteilung: **25.05.1994**
(21) Anmeldenummer: 91105817.0
(22) Anmeldetag: 12.04.1991
(51) Int. Cl.: F04D 19/04

(54) **Stator für eine Turbomolekularvakuumpumpe**
Stator for a turbomolecular pump
Stator pour une pompe turbomoléculaire

(30) Priorität: 29.09.1990 DE 9013671 U
(43) Veröffentlichungstag der Anmeldung: 08.04.1992
(73) Patentinhaber: LEYBOLD AKTIENGESELLSCHAFT, D-63450 Hanau (DE)
(72) Erfinder: Hölzer, Rainer, W-5030 Hürth (DE)
(74) Vertreter: Leineweber, Jürgen, Dipl.-Phys.

(56) Entgegenhaltungen:
- DE-A- 2 214 702
- DE-B- 2 523 390
- GB-A- 2 206 648
- PATENT ABSTRACTS OF JAPAN, vol. 9, no. 198 (M-404)(1921)15. August 1985; & JP-A-60 062 692 ( HITACHI ) 10. April 1985
- PATENT ABSTRACTS OF JAPAN, vol. 8, no. 201 (M-325)(1638)14. September 1984; & JP-A-59 090 796 ( SHIMAZU ) 25. Mai 1984

## Beschreibung

Die Erfindung bezieht sich auf einen Stator für eine Turbomolekularvakuumpumpe mit Distanzringen und mit die Statorschaufeln tragenden Teilringscheiben, die mit einem äußeren Rand zwischen den Distanzringen angeordnet sind.

Der Aufbau von Statoren für Turbomolekularvakuumpumpen ist in der DE OS 22 14 702 beschrieben. Die vorbekannten Statoren umfassen Distanzringe und Schaufelringscheiben. Die Schaufelringscheiben weisen äußere Randbereiche auf. Dadurch, daß zwischen zwei Distanzringen jeweils der äußere Rand einer Schaufelringscheibe eingeklemmt ist, erfolgt eine sichere Halterung der Ringscheiben und damit der Statorschaufeln in der Pumpe. Ergänzend zu dem in der DE OS 22 14 702 beschriebenen Stand der Technik ist darauf hinzuweisen, daß die Rotoren von Turbomolekularvakuumpumpen in der Regel einstückig ausgebildet sind. Die Montage einer Turbomolekularvakuumpumpe mit einem einstückigen Rotor erfolgt in der Weise, daß der Stator "um den Rotor herum" aufgebaut wird, indem die Statorteilringscheiben von der Seite in den Bereich der Rotorschaufeln eingefügt werden. Das geschieht in der Weise, daß abwechselnd ein Distanzring und eine Schaufelringscheibe aufeinandergelegt werden. Da die Schaufeln der Statorringscheiben in den zwischen den Rotorschaufeln befindlichen Zwischenraum hineinragen, müssen die Statorscheiben als Teil-, vorzugsweise Halbringscheiben, ausgebildet sein. Sie werden von der Seite her in ihre Position gebracht. Auf den fertig montierten Stator wird das Pumpengehäuse derart aufgeschoben, daß es den Stator umgibt. Es besteht die Möglichkeit, mit dem Gehäuse die Zentrierung des Statorpakets sicherzustellen. In der Regel sind jedoch Mittel (Zentrierränder, Bolzen u.dgl.) vorgesehen, die eine Selbstzentrierung des Stators bewirken.

Bei der Montage von Statoren dieser Art kommt es immer wieder vor, daß zwei Statorhalbringscheiben nicht exakt auf den zugehörigen Distanzring aufgelegt werden, und zwar derart, daß sich die Halbringscheiben in einem Stoßbereich überlappen. Die Folge einer derartigen Fehlmontage ist ein schiefer Aufbau des Statorpaketes.

Der vorliegenden Erfindung liegt die Aufgabe zugrunde, den Stator für eine Turbomolekularvakuumpumpe der eingangs genannten Art derart auszubilden, daß die Gefahr von Fehlmontagen der beschriebenen Art nicht mehr besteht.

Erfindungsgemäß wird diese Aufgabe dadurch gelöst, daß der äußere Rand der Statorteilringscheiben umgebördelt ist und daß die Distanzringe mit einer korrespondierenden, umlaufenden, den umgebördelten Rand aufnehmenden Aussparung ausgerüstet sind. Sollten bei der Montage eines Stators dieser Art zwei Teilringscheiben derart auf einen Distanzring gelegt werden, daß sie sich in einem Stoßbereich überlappen, dann ist die sich dadurch ausbildende Stufe wegen des umgebördelten Randes relativ hoch und fällt dadurch dem Monteur sofort auf. Er ist damit in der Lage, ein fehlerhaftes Auflegen der Teilringscheiben sofort zu korrigieren. Die Gefahr eines schiefen Aufbaus des Stators besteht nicht mehr.

Weitere Vorteile und Einzelheiten der Erfindung sollen anhand von in den Figuren 1 bis 6 dargestellten Ausführungsbeispielen erläutert werden. Die Figuren 1 bis 5 zeigen jeweils im Querschnitt zwei Distanzringe 1 und 2. Sie sind in an sich bekannter Weise als Profilringe ausgebildet und weisen zueinander korrespondierende, im einzelnen nicht näher bezeichnete Vorsprünge und Aussparungen auf, die eine Selbstzentrierung des zusammengebauten Statorpaketes bewirken. Zwischen den Distanzringen befindet sich der äußere Rand einer Teilring-, vorzugsweise Halbringscheibe 3, die nach innen gerichtete, im einzelnen nicht dargestellte Statorschaufeln trägt. Figur 6 zeigt vergrößert einen Schnitt durch den äußeren Rand der Teilringscheibe 3.

Der äußere Rand der Teilringscheibe 3 ist jeweils umgebördelt (Bördelkante 4). Dieser Kante 4 ist im jeweils zugehörigen Distanzring 2 eine umlaufende Nut bzw. Aussparung 5 zugeordnet. Darin befindet sich im zusammengebauten Zustand des Stators die Bördelkante 4.

Wegen des Vorhandenseins der Bördelkante 4 an den jeweiligen Halbringen 3 und den Nuten bzw. Aussparungen 5 an den Distanzringen 1, 2 kommt es bei der Montage von in dieser Weise ausgebildeten Statoren nicht mehr zu stirnseitigen Überlappungen der Statorteilringe 3. Die Gefahr eines windschiefen Aufbaus wegen derartiger Montagefehler besteht nicht mehr.

Die Distanzringe 1, 2 weisen bei den Ausführungsbeispielen nach den Figuren 1 bis 4 und innere axial gerichtete Flächenbereiche 7, 8 und 9, 10 mit unterschiedlichen Funktionen auf. Die äußeren Flächenbereiche 7 (nach unten gerichteter axialer Flächenbereich) und 8 (nach oben gerichteter axialer Flächenbereich) liegen einander an und bestimmen den Abstand der inneren axialen Flächenbereiche 9, 10. Beim Ausführungsbeispiel nach Figur 4 ist die Anlage mittelbar durch den Abstandsring 11 sichergestellt. Der Abstand der axiale n Flächenbereiche 9, 10 ist so groß gewählt, daß ein Raum 6 entsteht, der ausreichend groß für die Aufnahme des äußeren Randes der Ringscheibe 3 ist. Dadurch ist die Anlage der äußeren Flächenbereiche 7, 8 - unabhängig von der Stärke der Statorteilringscheiben 3 - sichergestellt, d.h., der Statoraufbau wird unabhängig von der Toleranz der für die Statorringscheiben 3 verwendeten Bleche.

Um einen allzu lockeren Sitz der Statorteilringscheiben 3 zwischen den Distanzringen 1, 2 zu vermeiden, kann es zweckmäßig sein, die Teilringscheiben 3 mit einer oder mehreren Erhebungen 12 (Fig. 6) zu versehen. Werden diese Erhebungen (oder auch eine umlaufende Sicke) durch Prägen - z.B. gleichzeitig mit dem Stanzen der Statorschaufeln - hergestellt, dann entsteht eine Federwirkung. Eine klemmende Halterung der Teilringscheiben 3 zwischen den Distanzringen 1, 2 ist dadurch sichergestellt.

Eine weitere vorteilhafte Maßnahme besteht noch darin, daß die nach innen gerichteten Kanten 13, 14 der Distanzringe abgeschrägt sind. Dadurch erweitert sich der Raum 6 in Richtung der nicht dargestellten Statorschaufeln. In dieser Erweiterung findet bereits der Schaufelfuß der Statorschaufeln Platz, welcher zur Pumpwirkung noch nicht viel beiträgt. Nur die wirksamen Bereiche der Statorschaufeln liegen damit innerhalb des Strömungskanales der Pumpe.

## Patentansprüche

1. Stator für eine Turbomolekularpumpe mit Distanzringen (1, 2) und mit die Statorschaufeln tragenden Teilringscheiben (3), die mit einem äußeren Rand zwischen den Distanzringen angeordnet sind, dadurch gekennzeichnet, daß der äußere Rand der Teilringscheiben (3) umgebördelt ist und daß die Distanzringe (1, 2) mit einer korrespondierenden, die Bördelkante (4) aufnehmenden Aussparung (5) ausgerüstet ist.

2. Stator nach Anspruch 1, dadurch gekennzeichnet, daß die Distanzringe (1, 2) innere (9, 10) und äußere (8, 9) im wesentlichen axial gerichtete Flächen aufweisen, die derart bemessen und einander zugeordnet sind, daß im zusammengefügten Zustand des Statorpaketes die äußeren Axialflächen (7, 8) einander anliegen und daß die inneren Axialflächen (9, 10) jeweils einen der Aufnahme der Ränder der Statorteilringscheiben (3) dienenden Raum (6) bilden.

3. Stator nach Anspruch 2, dadurch gekennzeichnet, daß die Aussparung (5) Bestandteil des Raumes (6) ist.

4. Stator nach Anspruch 1, 2 oder 3, dadurch gekennzeichnet, daß die Ränder der Statorteilringscheiben (3) mit axial gerichteten, federnden Erhebungen (12) ausgerüstet sind.

5. Stator nach Anspruch 2, 3 oder 4, dadurch gekennzeichnet, daß die äußeren Flächenbereiche (7, 8) einander mittelbar über einen Abstandsring (11) anliegen.

6. Stator nach einem der vorhergehenden Ansprüche, dadurch gekennzeichnet, daß die Distanzringe (1, 2) zueinander korrespondierende Vorsprünge und Aussparungen zum Zwecke der Selbstzentrierung des Statorpaketes aufweisen.

7. Stator nach einem der Ansprüche 1 bis 6, dadurch gekennzeichnet, daß die nach innen gerichteten Kanten (13, 14) der Distanzringe (1, 2) abgeschrägt sind.

8. Stator nach Anspruch 7, dadurch gekennzeichnet, daß sich der Fuß der Statorschaufeln in dem Raum zwischen den abgeschrägten Kanten (13, 14) befindet.

## Claims

1. Stator for a turbomolecular vacuum pump with distance rings (1, 2) and with partial ring discs (3) which carry the stator vanes and are arranged with an outer edge between the distance rings, characterised in that the outer edge of the partial ring discs (3) is flanged, and that the distance rings (1, 2) are provided with a corresponding, circulating recess (5) which accommodates the flanged edge (4).

2. Stator according to claim 1, characterised in that the distance rings (1, 2) comprise inner (9, 10) and outer (7, 8) essentially axially directed surfaces which are dimensioned and associated with one another such that the outer axial surfaces (7, 8) adjoin one another when the stator bank is in the assembled state, and that the inner axial surfaces (9, 10) in each case form a space (6) for accommodating the edges of the partial ring discs (3) of the stator.

3. Stator according to claim 2, characterised in that the recess (5) is a component part of the space (6).

4. Stator according to claim 1, 2 or 3, characterised in that the edges of the partial ring discs (3) of the stator are provided with axially directed, resilient elevations (12).

5. Stator according to claim 2, 3 or 4, characterised in that the outer surface areas (7, 8) adjoin one another indirectly via a spacer ring (11).

6. Stator according to one of the preceding claims, characterised in that the distance rings (1, 2) comprise projections and recesses which correspond to one another for the purpose of automatically centring the stator bank.

7. Stator according to one of claims 1 to 6, characterised in that the inward directed edges (13, 14) of the distance rings (1, 2) are bevelled.

8. Stator according to claim 7, characterised in that the root of the stator vanes is in the space between the bevelled edges (13, 14).

## Revendications

1. Stator pour une pompe turbomoléculaire, comprenant des anneaux d'écartement (1, 2) et comprenant des disques semi-circulaires (3) qui portent les pales du stator, ces disques étant agencés avec une bordure extérieure entre les anneaux d'écartement, caractérisé en ce que la bordure extérieure des disques semi-circulaires (3) est rabattue, et en ce que les anneaux d'écartements (1, 2) sont équipés d'un évidement correspondant (5) qui reçoit la bordure rabattue (4).

2. Stator selon la revendication 1, caractérisé en ce que les anneaux d'écartement (1, 2) présentent des surfaces intérieures (9, 10) et extérieures (8, 9) dirigées généralement axialement, qui ont une taille telle et sont associées les unes aux autres de telle manière que dans la condition assemblée de l'empilement de stator, les surfaces axiales extérieures (7, 8) sont en contact mutuel, et en ce que les surfaces axiales intérieures (9, 10) forment respectivement un espace (6) qui sert à la réception des bordures des disques semi-circulaires (3) du stator.

3. Stator selon la revendication 2, caractérisé en ce que l'évidement (5) fait partie de l'espace (6).

4. Stator selon l'une quelconque des revendications 1, 2 ou 3, caractérisé en ce que les bordures des disques semi-circulaires (3) du stator sont équipées de saillies (12) dirigées axialement et formant ressort.

5. Stator selon l'une quelconque des revendications 2, 3 ou 4, caractérisé en ce que les zones de surface extérieures (7, 8) sont en contact mutuel indirectement par l'intermédiaire d'une bague d'espacement (11).

6. Stator selon l'une quelconque des revendications précédentes, caractérisé en ce que les anneaux d'écartement (1, 2) présentent des saillies et des évidements qui se correspondent mutuellement dans le but de l'autocentrage de l'empilement de stator.

7. Stator selon l'une quelconque des revendications 1 à 6, caractérisé en ce que les bordures (13, 14) des anneaux d'écartements (1, 2) dirigées vers l'intérieur sont chanfreinées.

8. Stator selon la revendication 6, caractérisé en ce que le pied des pales de stator se trouve dans l'espace entre les bordures chanfreinées (13, 14).
